# FASCICULE DE BREVET EUROPEEN

(11) **EP 2 583 653 B1**
(45) Date de publication et mention de la délivrance du brevet: **25.02.2015**
(21) Numéro de dépôt: 12187648.6
(22) Date de dépôt: 08.10.2012
(51) Int. Cl.: A61G 7/08, A61G 7/012

(54) **Lit médicalisé à chariot de transport amovible**
Krankenbett mit entfernbarem Transportwagen
Hospital bed with removable trolley

(30) Priorité: 20.10.2011 FR 1159534
(43) Date de publication de la demande: 24.04.2013
(73) Titulaire: Medicatlantic, 85670 St Paul Mont Penit (FR)
(72) Inventeur: Darugna, Gilles, 18110 Fussy (FR); Herdegen, Antoine, 94170 Le Perreux sur Marne (FR)
(74) Mandataire: Louiset, Raphael

(56) Documents cités:
- EP-A1- 2 116 217
- FR-A1- 2 769 832
- NL-C1- 1 011 120
- US-A- 3 456 269
- US-A1- 2004 183 267

## Description

La présente invention concerne un lit médicalisé.

Les lits de ce genre comportent un châssis sur roulettes portant un sommier réglable en hauteur grâce à un dispositif de levage à vérin généralement constitué par un mécanisme à croisillons comprenant un croisillon intérieur et un croisillon extérieur dont les extrémités sont reliées d'une part au châssis et d'autre part à un cadre de sommier définissant le contour du sommier.

En outre, les lits de ce genre comportent en général des équipements auxiliaires tels que par exemple des dispositifs permettant d'incliner le dossier du lit, de soulever les jambes de l'utilisateur, des barrières qui peuvent être abaissées, et une potence qui aide l'utilisateur à se redresser.

Les lits médicalisés sont en premier lieu utilisé dans le milieu hospitalier. Cependant, ils sont devenus de plus en plus utilisés par les particuliers pendant une convalescence à domicile, et surtout par des gens âgés qui souhaitent passer le plus de temps possible à domicile avec l'avancement de leur âge. Cela est une tendance de société avec une population dont la longévité augmente constamment.

Afin de faciliter le quotidien, les gens de ces catégories ont de plus en plus recours à un lit médicalisé afin de faciliter leur vie en restant autonomes dans la mesure du possible.

Cependant, un inconvénient des lits médicalisés réside dans le fait qu'ils sont relativement encombrants. Cela pose un problème pour leur stockage, et aussi pour leur déplacement, ne serait-ce que d'une pièce à une autre dans le logement d'un particulier offrant peu de place de manoeuvre.

Certes, tout lit médicalisé peut d'une manière générale être rendu moins encombrant et allégé avant son déplacement par l'enlèvement des équipements auxiliaires tels que barrières et potence, ainsi que la tête de lit et le pied de lit qui avantageusement sont décrochables. Ainsi, le lit dépouillé peut être réduit au châssis, au dispositif de levage et au sommier préalablement abaissé dans sa position la plus basse. On obtient ainsi un ensemble allégé relativement compact et qui peut plus facilement être déplacé et transporté.

On connait un lit médicalisé pliable, mais non réglable en hauteur, qui permet de réduire son encombrement grâce au fait que son châssis-cadre de sommier est en deux parties sensiblement identiques articulées l'une à l'autre au milieu du lit autour d'un axe d'articulation transversal. Il est ainsi possible de plier les deux parties l'une contre l'autre en poussant le milieu du lit vers le haut de sorte que les roulettes du lit restent en contact avec le sol pour le déplacement du lit. Cependant, une telle structure n'est pas applicable à un lit médicalisé pourvu d'un dispositif de levage du sommier disposé entre un châssis et le cadre d'un sommier.

Un autre un lit médicalisé permettant de réduire l'encombrement pour son transport est connu. Ce lit est pourvu d'un châssis, d'un dispositif de levage à croisillons, et d'un sommier. Le châssis est composé de deux longerons et de deux traverses reliant les longerons l'un à l'autre à proximité de leurs extrémités respectives. Chaque longeron est composé d'une section longue et une section courte articulées l'une sur l'autre de manière à permettre de faire basculer la partie du châssis comportant les sections longues des longerons vers le haut, dans une position verticale. Afin de permettre à la partie du châssis comportant les sections courtes des longerons de rester après basculement de l'autre partie en équilibre sur le sol, un cadre d'appui faisant saillie en arrière du châssis est fixé à demeure à la traverse associée aux sections courtes. Ce cadre porte une roulette d'appui. Tout l'ensemble repose ainsi sur trois roulettes disposé en triangle.

Cependant, avant de faire basculer la partie du châssis qui comporte les sections longues vers le haut, il est indispensable de démonter complètement le sommier pour le séparer du châssis. L'ensemble châssis - dispositif de levage - sommier peut ensuite être déplacé sur les trois roulettes dans une position redressée.

EP 2 116 217 A1 décrit un tel lit. D'autres lits ayant un chariot de transport amovible sont décrits par les documents NL 1011120 C1 et US 2004/183267 A1.

Le but de l'invention est de proposer un lit médicalisé de ce genre qui est plus facile pour une seule personne de préparer pour son déplacement et / ou stockage et qui ne nécessite pas une séparation complète préalable du sommier par rapport au châssis. Un autre but est d'offrir une stabilité améliorée du lit après cette préparation pour faciliter davantage son déplacement et éviter tout risque de chavirement.

L'objet de l'invention est un lit médicalisé comportant un châssis sous forme d'un rectangle fermé composé d'un premier et d'un deuxième longerons et d'une première et une deuxième traverses reliant les longerons l'un à l'autre à proximité de leurs extrémités respectives, et un sommier porté par le châssis, **caractérisé en ce qu'il** comporte en outre un chariot de transport amovible partiellement escamotable dans le châssis entre une position escamotée et une position sortie dans laquelle le chariot de transport est apte à recevoir l'ensemble châssis-sommier redressé pour être déplacé par le chariot de transport.

Selon d'autres caractéristiques de l'invention :
- ledit chariot de transport est composé d'une partie inférieure portant des roulettes, et d'une partie supérieure montée pivotante sur la partie inférieure, ladite partie supérieure comprenant un élément globalement en U dont les deux branches parallèles sont aptes à être reçues dans lesdits longerons du châssis de manière à permettre à l'élément en U de basculer avec l'ensemble châssis-sommier d'une position horizontale vers une position redressée de celui-ci ;
- le lit comporte des moyens de blocage desdites branches de l'élément en U à l'intérieur desdits longerons au moins dans la position sortie du chariot de transport ;
- lesdits moyens de blocage comportent des goupilles aptes à être introduites dans des trous traversant effectués dans les longerons du châssis et dans lesdites branches respectives de l'élément en U, ces trous étant alignés les uns sur les autres dans la position sortie du chariot de transport ;
- ladite partie inférieure comporte un élément transversal portant à ses extrémités des roulettes orientables et reliant l'un à l'autre deux éléments longitudinaux parallèles l'un à l'autre et portant à ses extrémités avant des roulettes non orientables dirigées dans le sens transversal du chariot de transport ;
- l'élément en U de ladite partie supérieure du chariot de transport est monté pivotant sur ladite partie inférieure du chariot de transport en étant fixé sur deux leviers s'étendant perpendiculairement audit élément en U et dont l'une des extrémités est articulée sur ladite partie inférieure du chariot de transport ;
- le lit comporte des moyens de blocage permettant de bloquer lesdits leviers sur ladite partie inférieure du chariot de transport lorsque l'ensemble châssis-sommier se trouve en position redressée sur le chariot de transport ;
- lesdits moyens de blocage comportent des goupilles aptes à être introduites dans des trous traversant effectués dans lesdits leviers et dans des trous traversant effectués dans lesdits éléments longitudinaux de la partie inférieure du chariot, ces trous étant alignés les uns sur les autres lorsque la partie supérieure du chariot est basculée vers le haut ;
- le sommier du lit est en deux moitiés séparables l'une de l'autre de sorte que la moitié de sommier se trouvant en position haute lorsque l'ensemble châssis-sommier se trouve en position redressé sur le chariot puisse être détachée de l'autre moitié se trouvant en position basse pour être déposée sur le chariot de l'autre côté du châssis ; et
- ladite moitié de sommier se trouvant en position haute lorsque l'ensemble châssis-sommier est redressé comporte des moyens d'accrochage d'une tête de lit et d'un pied de lit sur une de ses faces.

D'autres caractéristiques et avantages de l'invention ressortiront de la description qui va suivre d'un mode de réalisation non limitatif de l'invention, en référence aux figures annexées dans lesquelles :
- la figure 1 est une vue en perspective d'un lit médicalisé dans sa position extrême haute et qui comporte un chariot de transport amovible selon l'invention;
- la figure 2 est une vue en perspective du lit médicalisé de la figure 1 dans sa position extrême basse ;
- la figure 3 est une vue en perspective du châssis du lit médicalisé des figures 1 et 2 montrant plus en détail le chariot de transport selon l'invention dans sa position sortie ;
- la figure 4 est une vue en perspective montrant le chariot de transport selon l'invention entièrement séparé du châssis du lit médicalisé ;
- la figure 5 est une vue en perspective montrant le chariot de transport selon l'invention prêt à être escamoté dans le châssis ;
- la figure 6 est une vue en perspective montrant le chariot de transport selon l'invention dans sa position escamotée dans le châssis ;
- la figure 7 une vue en perspective montrant le sommier placé sur le châssis et le chariot de transport escamoté sous le cadre de sommier ;
- la figure 8 est une vue latérale montrant le dessous du lit médicalisé après son redressement sur le chariot de transport ;
- la figure 9 est une vue latérale montrant le dessus du lit médicalisé après son redressement sur le chariot de transport ;
- la figure 10 montre la moitié du sommier en haut de la figure 9 après sa séparation de l'autre moitié du sommier en bas de la figure 9 ;
- la figure 11 est une vue latérale en perspective montrant le châssis avec une moitié du sommier dans sa position redressée sur le chariot, l'autre sommier étant temporairement disposé devant le chariot pour recevoir par accrochage la tête de lit et le pied de lit ;
- la figure 12 est une vue latérale en perspective montrant le châssis avec une moitié du sommier dans sa position redressée avec le châssis sur le chariot, l'autre moitié du sommier ayant été disposé sur le chariot pour le déplacement de l'ensemble sur le chariot ; et
- la figure 13 est une vue d'ensemble en perspective illustrant le lit médicalisé de la figure 1 prêt à être déplacé à l'aide du chariot de transport selon l'invention.

Dans les figures, les éléments identiques ou équivalents porteront les mêmes signes de référence.

La figure 1 est une vue générale d'un lit médicalisé 1 dans sa position la plus haute. Ce lit comporte un châssis 2 portant un sommier 3 dont la hauteur est rendue réglable grâce à un dispositif de levage à croisillons 4 reliant le châssis 2 à un cadre de sommier 5.

Le lit comporte en outre un pied de lit 6 et une tête de lit 7 constitués par des panneaux accrochés aux extrémités opposés du cadre de sommier 5. La figure 1 illustre un lit pourvu de barrières latérales 8, 9, et d'une potence 10 qui constituent des dispositifs auxiliaires couramment utilisés sur les lits médicalisés. Tous ces éléments peuvent facilement être séparés du lit.

Le châssis 2 est sous forme d'un rectangle fermé composé d'un premier longeron 11 et d'un deuxième longeron 12, et d'une première traverse 13 et d'une deuxième traverse 14 reliant les premier et deuxième longerons 11, 12 l'un à l'autre à proximité de leurs extrémités respectives. Des roulettes 2' orientables et verrouillables sont disposées à proximité de chaque angle du rectangle formé par le châssis 2.

Le dispositif de levage 4 comporte deux croisillons, à savoir un croisillon extérieur C2 et un croisillon extérieur C2, formés par deux paires de barres longitudinales croisées 15 disposées à l'intérieur du rectangle du châssis, près des longerons respectifs 11, 12.

De chaque côté, deux barres 15 des croisillons intérieur et extérieur C1, C2 sont reliées l'une à l'autre dans une zone centrale par une articulation 16.

Les barres 15 du croisillon intérieur C1 sont à l'une de leurs extrémités reliées l'une à l'autre par une tige transversale 18a faisant saillie des deux côtés et portant des axes 18' pour être articulée sur le cadre de sommier 5. Les barres 15 du croisillon intérieur C1 sont à leur extrémité opposée reliées l'une à l'autre par une tige transversale 18b faisant saillie des deux côtés pour coopérer avec des organes de guidage 19 prévus sur la face intérieure du châssis 2.

Les barres 15 du croisillon extérieur C2 sont à l'une de leurs extrémités reliées l'une à l'autre par une tige transversale 19a faisant saillie des deux côtés pour coopérer avec des organes de guidage 20 prévus sur la face inférieure du cadre de sommier. Les barres 15 du croisillon extérieur C2 sont à leur extrémité opposée reliées l'une à l'autre par une tige transversale 19b et sont à leur face extérieure articulées sur le châssis 2 par des axes 19'.

Une traverse d'actionnement 22 est fixée sur la face supérieure du croisillon extérieur C2, au-dessus de l'articulation 16, pour coopérer avec un vérin électrique 23 utilisé de manière classique pour ouvrir les deux croisillons afin de déplacer le sommier 3 de la position la plus basse illustrée à la figure 2 jusqu'à la position la plus haute illustrée à la figure 1. Dans ce but, l'extrémité de poussée du vérin 23 agit sur la traverse d'actionnement 22, alors que l'extrémité opposée du vérin 23 est articulée sur la deuxième traverse 14 du châssis.

Le réglage de la hauteur du lit est effectué en appuyant sur les boutons d'un clavier de commande 24 accessible à l'utilisateur.

D'autres fonctions comme l'inclinaison du dossier ou l'inclinaison des jambes sont effectuées à l'aide d'autres vérins électriques, mais elles ne serons pas décrites puisqu'elles sont bien connues et ne se rapportent pas à l'invention.

Selon l'invention, le lit médicalisé comporte en outre un chariot de transport amovible 25. Ce chariot de transport est partiellement escamotable dans le châssis 2 entre une position escamotée et une position sortie dans laquelle le chariot de transport est apte à recevoir l'ensemble châssis-sommier 2-3 redressé pour être déplacé par le chariot de transport.

Ce chariot de transport amovible 25 est composé d'une partie inférieure 26 portant deux paires de roulettes 27, 28, et d'une partie supérieure 29 montée pivotante sur la partie inférieure. La partie supérieure 29 comprend un élément globalement en U 30 dont les deux branches parallèles 31 sont aptes à être reçues dans les longerons 3 du châssis 2 de manière à permettre à l'élément en U 30 de basculer avec l'ensemble châssis-sommier 2-3 d'une position horizontale vers une position redressée de celui-ci.

Avant de faire basculer l'ensemble châssis-sommier 2-3, il est nécessaire d'enlever tous les accessoires et les dispositifs auxiliaires pour que le lit présente l'aspect illustré à la figure 7.

Des moyens de blocage sont prévus pour bloquer les branches 31 de l'élément en U à l'intérieur des longerons 3, au moins dans la position sortie du chariot et aussi avantageusement dans sa position escamotée. Ces moyens de blocage comportent des goupilles 32 aptes à être introduites dans des trous traversant 33 effectués dans les longerons 11, 12 du châssis et dans les branches respectives 31 de l'élément en U 30. Ces trous des longerons et des branches sont préalablement alignés les uns sur les autres au moins dans la position sortie du chariot 25 afin de permettre l'introduction des goupilles 30.

Chaque branche 31 de l'élément en U 30 comporte avantageusement deux trous traversant 33 espacé l'un de l'autre le long de la branche afin de permettre le blocage du chariot 25 par rapport au châssis 2 aussi bien dans la position sortie que dans la position escamotée du chariot.

La partie inférieure 26 du chariot 25 comporte un élément transversal 34 portant à ses extrémités des roulettes orientables 27 et verrouillables. Cet élément transversal 34 relie l'un à l'autre deux éléments longitudinaux parallèles 35 l'un à l'autre et portant à ses extrémités avant des roulettes 28 non orientables dirigées dans les sens transversal du chariot de transport. Grâce à cet agencement, il est assuré que le chariot de transport reste immobilisé lorsque l'ensemble châssis-sommier est basculé vers le haut pour être placé dans une position redressée, ce qui est particulièrement important lorsque toutes les opérations de préparation du lit pour le transport sont effectuées par une seule personne.

Pour rehausser la partie supérieure 29 par rapport à la partie inférieure 26 du chariot de manière à adapter la hauteur des branches 31 dans la position horizontale de l'élément en U, celui-ci est monté pivotant en étant fixé sur deux leviers 36 s'étendant perpendiculairement à l'élément en U 30 et dont l'une des extrémités est articulée sur la partie inférieure 26 du chariot de transport.

Le chariot comporte avantageusement des moyens pour bloquer les leviers 36 sur la partie inférieure 26 du chariot lorsque l'ensemble châssis-sommier 2-3 se trouve en position redressée sur le chariot. Ces moyens comportent des goupilles 32 similaires à celles déjà mentionnées. Elles sont aptes à être introduites dans des trous traversant 37 effectués dans les leviers 36 et dans les éléments longitudinaux 35 de la partie inférieure 26 du chariot, à l'endroit des goupilles 32 montrées à la figure 3. Les trous des leviers 36 et les trous des éléments longitudinaux 35 sont automatiquement alignés les uns sur les autres lorsque l'ensemble châssis-sommier se trouve basculé vers le haut. De cette manière, l'ensemble châssis-sommier reste ancré au chariot 25 pendant tout le déplacement de celui-ci.

Afin de réduire la hauteur hors tout de l'ensemble châssis-sommier 2-3, le sommier est avantageusement en deux moitiés séparables 3', 3" l'une de l'autre de sorte que la moitié de sommier 3' se trouvant en position haute lorsque l'ensemble châssis-sommier se trouve en position redressé sur le chariot puisse être détachée de l'autre moitié 3" se trouvant en position basse pour être déposée sur le chariot de l'autre côté du châssis (voir figure 12). Les deux moitiés de sommier 3', 3" sont assemblées l'une à l'autre part emboîtement des extrémités et facilement séparables l'une de l'autre.

La moitié de sommier 3' se trouvant en position haute de l'ensemble châssis-sommier comporte avantageusement des trous 38 formant des moyens d'accrochage des panneaux formant tête de lit 7 et pied de lit 6 sur une de ses faces en utilisant des doigts d'accrochage (non représentés) prévus sur la face intérieure des panneaux et qui servent également à les accrocher au cadre de sommier 5.

Cette dernière phase de la préparation avant transport est illustrée aux figures 11 et 12. La moitié de sommier 3" se trouvant en position haute sur ces figures reste reliée au châssis 2 et ne nécessite aucune manipulation. L'autre moitié de sommier 3' peut être enlevé et relié au châssis par tout moyen approprié tel que des sangles ou bien de moyens de liaison spécifiques prévus sur ces deux éléments.

Il doit être noté que le chariot de transport 25 reste dans le contour du cadre de sommier 5 lorsqu'il est dans sa position escamotée de non utilisation, comme cela est illustré à la figure 2. Le chariot n'est déplacé vers sa position sortie que lorsqu'il doit être utilisé pour le transport du lit. De cette manière, le chariot de transport est disponible pour le prochain transport du lit tout en étant entièrement amovible, mais il peut bien entendu aussi être rangé à part si l'on le préfère.

Finalement, la figure 13 montre un exemple d'un lit médicalisé prêt à être transporté avec ses dispositifs auxiliaires sur le chariot selon l'invention.

## Revendications

1. Lit médicalisé comportant un châssis (2) sous forme d'un rectangle fermé composé d'un premier et d'un deuxième longerons (11, 12) et d'une première et une deuxième traverses (13, 14) reliant les longerons (11, 12) l'un à l'autre à proximité de leurs extrémités respectives, et un sommier (3) porté par le châssis, **caractérisé en ce qu'**il comporte en outre un chariot de transport amovible (25) partiellement escamotable dans le châssis (2) entre une position escamotée et une position sortie dans laquelle le chariot de transport (25) est apte à recevoir l'ensemble châssis-sommier (2-3) redressé pour être déplacé par le chariot de transport.

2. Lit médicalisé selon la revendication 1, **caractérisé en ce que** ledit chariot de transport (25) est composé d'une partie inférieure (26) portant des roulettes (27, 28), et d'une partie supérieure (29) montée pivotante sur la partie inférieure (26), ladite partie supérieure (29) comprenant un élément globalement en U (30) dont les deux branches (31) parallèles sont aptes à être reçues dans lesdits longerons (11, 12) du châssis (2) de manière à permettre à l'élément en U (30) de basculer avec l'ensemble châssis-sommier (2-3) d'une position horizontale vers une position redressée de celui-ci.

3. Lit médicalisé selon la revendication 2, **caractérisé en ce qu'il** comporte des moyens de blocage (32, 33) desdites branches (31) de l'élément en U (30) à l'intérieur desdits longerons (11, 12), au moins dans la position sortie du chariot de transport.

4. Lit médicalisé selon la revendication 3, **caractérisé en ce que** lesdits moyens de blocage comportent des goupilles (32) aptes à être introduites dans des trous traversant (33) effectués dans les longerons (11, 12) du châssis (2) et dans lesdites branches (31) respectives de l'élément en U (30), ces trous (33) étant alignés les uns sur les autres dans la position sortie du chariot de transport (25).

5. Lit médicalisé selon l'une quelconque des revendications 2 à 4, **caractérisé en ce que** ladite partie inférieure (26) comporte un élément transversal (34) portant à ses extrémités des roulettes orientables (27) et reliant l'un à l'autre deux éléments longitudinaux (35) parallèles l'un à l'autre et portant à ses extrémités avant des roulettes non orientables (28) dirigées dans le sens transversal du chariot de transport (25).

6. Lit médicalisé selon l'une quelconque des revendications 2 à 5, **caractérisé en ce que** l'élément en U (30) de ladite partie supérieure du chariot de transport (25) est monté pivotant sur ladite partie inférieure (26) du chariot de transport en étant fixé sur deux leviers (36) s'étendant perpendiculairement audit élément en U (30) et dont l'une des extrémités est articulée sur ladite partie inférieure (26) du chariot de transport.

7. Lit médicalisé selon la revendication 6, **caractérisé en ce qu'il** comporte des moyens de blocage (32, 33, 37) permettant de bloquer lesdits leviers (36) sur ladite partie inférieure (26) du chariot de transport (25) lorsque l'ensemble châssis-sommier (2-3) se trouve en position redressée sur le chariot de transport.

8. Lit médicalisé selon la revendication 7, **caractérisé en ce que** lesdits moyens de blocage comportent des goupilles (32) aptes à être introduites dans des trous traversant (37) effectués dans lesdits leviers (36) et dans des trous traversant (33) effectués dans lesdits éléments longitudinaux (35) de la partie inférieure (26) du chariot, ces trous (37, 33) étant alignés les uns sur les autres lorsque la partie supérieure (29) du chariot (25) est basculée vers le haut.

9. Lit médicalisé selon l'une quelconque des revendications précédentes, **caractérisé en ce que** le sommier (3) du lit est en deux moitiés (3', 3") séparables l'une de l'autre de sorte que la moitié de sommier (3') se trouvant en position haute lorsque l'ensemble châssis-sommier (2-3) se trouve en position redressé sur le chariot (25) puisse être détachée de l'autre moitié (3") se trouvant en position basse pour être déposée sur le chariot (25) de l'autre côté du châssis (2).

10. Lit médicalisé selon la revendication 9, **caractérisé en ce que** ladite moitié de sommier (3') se trouvant en position haute lorsque l'ensemble châssis-sommier (2-3) est redressé comporte des moyens d'accrochage (38) d'une tête de lit (7) et d'un pied de lit (6) sur une de ses faces.

## Patentansprüche

1. Krankenbett, umfassend ein Gestell (2) in der Form eines geschlossenen Rechtecks, das aus einem ersten und einem zweiten Längsträger (11, 12) und einem ersten und einem zweiten Querträger (13, 14), die die Längsträger (11, 12) in der Nähe ihrer jeweiligen Enden miteinander verbinden, besteht, und einen vom Gestell getragenen Rost (3), **dadurch gekennzeichnet, dass** es ferner einen entfernbaren Transportwagen (25) umfasst, der zwischen einer eingefahrenen Position und einer ausgefahrenen Position, in der der Transportwagen (25) die aufgerichtete Anordnung aus Gestell (2) und Rost (3) aufnehmen kann, so dass sie mittels des Transportwagens verschoben werden kann, teilweise in das Gestell (2) einfahrbar ist.

2. Krankenbett nach Anspruch 1, **dadurch gekennzeichnet, dass** der Transportwagen (25) aus einem Rollen (27, 28) tragenden unteren Teil (26) und einem schwenkend auf dem unteren Teil (26) montierten oberen Teil (29) besteht, wobei der obere Teil (29) ein allgemein U-förmiges Element (30) umfasst, dessen beide parallelen Arme (31) so in den Längsträgern (11, 12) des Gestells (2) aufgenommen werden können, dass das U-förmige Element (30) mit der Anordnung aus Gestell (2) und Rost (3) aus einer horizontalen Position in deren aufgerichtete Position kippen kann.

3. Krankenbett nach Anspruch 2, **dadurch gekennzeichnet, dass** es Mittel (32, 33) zum Sperren der Arme (31) des U-förmigen Elements (30) im Innern der Längsträger (11, 12) mindestens in der ausgefahrenen Position des Transportwagens umfasst.

4. Krankenbett nach Anspruch 3, **dadurch gekennzeichnet, dass** die Sperrmittel Stifte (32) umfassen, die in Querlöcher (33) eingeführt werden können, die in den Längsträgern (11, 12) des Gestells (2) und in den jeweiligen Armen (31) des U-förmigen Elements (30) ausgeführt sind, wobei diese Löcher (33) in der ausgefahrenen Position des Transport-wagens (25) aufeinander ausgerichtet sind.

5. Krankenbett nach einem der Ansprüche 2 bis 4, **dadurch gekennzeichnet, dass** der untere Teil (26) ein Querelement (34) umfasst, das an seinen Enden verstellbare Rollen (27) trägt und zwei zueinander parallele Längselemente (35) miteinander verbindet, die an ihren vorderen Enden nicht verstellbare Rollen (28) tragen, die in Querrichtung des Transportwagens (25) gerichtet sind.

6. Krankenbett nach einem der Ansprüche 2 bis 5, **dadurch gekennzeichnet, dass** das U-förmige Element (30) des oberen Teils des Transportwagens (25) schwenkend am unteren Teil (26) des Transportwagens montiert ist, indem es an zwei Hebeln (36) befestigt ist, die sich senkrecht zu dem U-förmigen Element (30) erstrecken und bei denen eines der Enden am unteren Teil (26) des Transportwagens angelenkt ist.

7. Krankenbett nach Anspruch 6, **dadurch gekennzeichnet, dass** es Sperrmittel (32, 33, 37) umfasst, dank derer die Hebel (36) am unteren Teil (26) des Transportwagens (25) gesperrt werden können, wenn sich die Anordnung aus Gestell (2) und Rost (3) in aufgerichteter Position auf dem Transportwagen befindet.

8. Krankenbett nach Anspruch 7, **dadurch gekennzeichnet, dass** die Sperrmittel Stifte (32) umfassen, die in Querlöcher (37), die in den Hebeln (36) ausgeführt sind, und in Querlöcher (33), die in den Längselementen (35) des unteren Teils (26) des Transportwagens ausgeführt sind, eingeführt werden können, wobei diese Löcher (37, 33) aufeinander ausgerichtet sind, wenn der obere Teil (29) des Wagens (25) nach oben gekippt ist.

9. Krankenbett nach einem der vorhergehenden Ansprüche, **dadurch gekennzeichnet, dass** der Rost (3) des Betts aus zwei voneinander trennbaren Hälften (3', 3") besteht, so dass die Rosthälfte (3'), die sich in der hohen Position befindet, wenn sich die Anordnung aus Gestell (2) und Rost (3) in aufgerichteter Position auf dem Wagen (25) befindet, von der anderen Hälfte (3"), die sich in der tiefen Position befindet, getrennt werden kann, um von der anderen Seite des Gestells (2) auf dem Wagen (25) platziert zu werden.

10. Krankenbett nach Anspruch 9, **dadurch gekennzeichnet, dass** die Rosthälfte (3'), die sich in der hohen Position befindet, wenn die Anordnung aus Gestell (2) und Rost (3) aufgerichtet ist, Mittel (38) umfasst, um an einer ihrer Flächen ein Kopfbrett (7) und ein Fußbrett (6) anzubringen.

## Claims

1. Medical bed including a chassis (2) under the form of a closed rectangle comprised of a first and a second spars (11, 12) and a first and a second cross members (13, 14) linking the spars (11, 12) in the vicinity of their respective ends, and a base (3) carried by the chassis, **characterized in that** it further comprises a removable transport trolley (25) partly retractable in the chassis (2) between a folded position and an unfolded position in which the trolley (25) is capable of receiving the raised chassis-base (2-3) assembly to be moved by the trolley.

2. Medical bed according to claim 1, **characterized in that** said trolley (25) is comprised of a lower part (26) carrying casters (27, 28) and an upper part (29) pivotally mounted onto the lower part (26), said lower part (29) including a U-shape element (30) having two arms (31) parallel capable of being received within the spars (11, 12) of the chassis (2) in order to let the U-shaped element (30) to pivot with the chassis-base (2-3) from a horizontal position to a raised position.

3. Medical bed according to claim 2, **characterized in that** it comprises means (32, 33) for locking said arms (31) of the U-shaped element (30) within said spars (11, 12), at least in the unfold position of the trolley.

4. Medical bed according to claim 3, **characterized in that** said locking means include pins (32) capable of being inserted within through-holes (33) formed in the spars (11, 12) of the chassis (2) and in the arms (31) of the U-shaped element (30), said holes (33) being aligned with respect of each other in the unfolded position of the trolley (25).

5. Medical bed according to any of claims 2-4, **characterized in that** said lower part (26) includes a transversal element (34) carrying at its end free castors (27) and linking two longitudinal elements (35) parallel to each other and carrying at its front ends rigid castors (28) oriented in the transversal direction of the trolley (25).

6. Medical bed according to any of claims 2-5, **characterized in that** the U-shaped element (30) of the upper part of the trolley (25) is pivotally mounted on said lower part (26) of the trolley and is fixed on two levers (36) extending perpendicularly to said U-shaped element (30) and on end of which is articulated on said lower part (26) of the trolley.

7. Medical bed according to claim 6, **characterized in that** it comprises means (32, 33, 37) for locking said levers (36) on said lower part (26) of the trolley (25) when the chassis-base assembly (2-3) is in its raised position on the trolley (25).

8. Medical bed according to claim 7, **characterized in that** said locking means include pins (32) capable of being inserted within through-holes (37) formed in said levers (36) and in through-holes (33) formed in said longitudinal elements (35) of the lower part (26) of the trolley (25), said holes (37, 33) being aligned with respect of each other when the upper part (29) of the trolley (25) is raised.

9. Medical bed according to any of the preceding claims, **characterized in that** the base (3) is in two halves (3', 3") separable so that the base half (3') located in upper position when the chassis-base assembly (2-3) is in raised position on the trolley (25) may be detached from the other half (3") in lower position to be put on the trolley (25) on the other side of the chassis (2).

10. Medical bed according to claim 9, **characterized in that** base half (3') located in upper position when the chassis-base assembly (2-3) is in raised position includes means (38) for fixing a bed head (7) and a bed foot (6) on one of its faces.
